# EUROPÄISCHE PATENTSCHRIFT

(11) **EP 0 047 490 B1**
(45) Veröffentlichungstag und Bekanntmachung des Hinweises auf die Patenterteilung: **04.10.1989**
(21) Anmeldenummer: 81106869.1
(22) Anmeldetag: 03.09.1981
(51) Int. Cl.: F24C 15/10, H05B 3/72

(54) **Elektrokochplatte**
Electric cooking plate
Réchaud électrique

(30) Priorität: 09.09.1980 DE 3033828
(43) Veröffentlichungstag der Anmeldung: 17.03.1982
(73) Patentinhaber: E.G.O. Elektro-Geräte Blanc u. Fischer, D-75032 Oberderdingen (DE)
(72) Erfinder: Fischer, Karl, D-7519 Oberderdingen (DE); Knauss, Hermann, D-7519 Oberderdingen (DE); Schreder, Felix, D-7519 Oberderdingen (DE)
(74) Vertreter: Patentanwälte Ruff, Beier, Schöndorf und Mütschele

(56) Entgegenhaltungen:
- DE-A- 1 554 732
- DE-A- 1 579 656
- DE-A- 2 620 004
- DE-A- 2 639 614
- DE-A-45 61
- DE-B- 2 355 345
- DE-C- 970 829
- DE-C- 2 422 687
- US-A-38 268 98

## Beschreibung

Die Erfindung betrifft eine mit zugehörigen Einbauteilen zusammenwirkende Elektrokochplatte nach dem Oberbegriff des Anspruchs 1.

Aus den DE-A-1 554 732 und 1 579 656 ist eine Kochplattenbefestigung bekannt geworden, bei der an dem abwärts gerichteten Rand der Kochplatte Federklammern angreifen, die an dem Kochplattenrand einschnappen und mit einem nach außen gerichteten Arm von unten gegen die Einbauplatte drücken. Sie können erst nach dem Einbau der Kochplatte an dieser befestigt werden und müssen dementsprechend von unten her auf den Rand aufgeschnappt werden. Sie sorgen ferner nicht für eine Festlegung der Kochplatte in Umfangsrichtung.

Aus der US-A-3 826 898 ist eine Elektrokochplatte bekannt geworden, die an ihrem unteren Abdeckblech befestigte Federelemente aufweist, die sich beim Einsetzten der Kochplatte von oben in eine Öffnung einer Einbauplatte an dieser federnd festklemmen. Sie sorgen nicht für eine formschlüssige eindeutige Festlegung und sichern.die Kochplatte nicht gegen Verdrehen.

Aufgabe der Erfindung ist es, eine möglichst verspannungsfreie Kochplattenbefestigung zu schaffen, durch die die Kochplatte eindeutig und sicher festgelegt ist.

Diese Aufgabe wird erfindungsgemäß durch den Anspruch 1 gelöst.

Die Kochplatte wird also im Randbereich gesichert, und zwar durch Elemente, die schon bei der Kochplattenherstellung angebracht werden können. Sie greifen in die Öffnungen der Einbauteile, beispielsweise einer unteren Kochplattenabdeckung oder eines entsprechenden Bügels ein und legen dadurch die Kochplatte in Umfangsrichtung und in vertikaler Richtung fest. Die Kochplatte kann also von oben her montiert werden, und insbesondere, wenn vorteilhaft die Befestigungselemente mit widerhakenartigen Vorsprüngen versehen sind, die hinter an den Einbauteilen angebrachte Blattfedern greifen, braucht keinerlei Montage von unten her zur Befestigung der Kochplatte vorgenommen zu werden. Vorteilhaft ist auch, daß die Befestigungselemente an jeder beliebigen Stelle des Randes angebracht werden können, also beispielsweise am Außenumfang, und der innere Teil des Kochplattenrandes nicht für die Befestigung herangezogen zu werden braucht. Dadurch ist es möglich, die Kochplatte mit einer unteren Abdeckung zu versehen, die die unteren Kanten der Ränder miteinander verbindet.

Bei einer bevorzugten Ausführungsform der Erfindung kann wenigstens ein Federelement zur federnden Andrückung eines dünnen und flexiblen Rohrheizkörpers an die Unterseite des vorzugsweise aus Stahl mit einer Dicke von weniger als 3 mm bestehenden Kochplattenkörpers vorgesehen sein, wobei das Federelement unter Zwischenschaltung einer hitzebeständigen Isolierung auf die Rohrheizkörper wirkt und sich an einem Bodenblech der Kochplatte abstützt. Bei dieser Ausführung hat der Kochplattenkörper an der Unterseite keine Rippen, zwischen denen die Heizelemente eingebettet sind, so daß er weniger Masse und Wärmekapazität hat. Er kann beispielsweise aus Blech hergestellt sein, so daß seine Dicke gering sein kann. Die verwendeten relativ dünnen Rohrheizkörper haben eine wesentlich geringere Masse als die entsprechende Einbettung bei bisherigen Kochplatten und die Rohrheizkörper brauchen nicht dicht an dicht angeordnet zu werden, sondern können einen Abstand voneinander haben. Außerdem ist die Einbettung für die Heizwendeln in Rohrheizkörpern durch Streck- und Walzvorgänge so weit verdichtet, daß sie in ihrer thermischen Leitfähigkeit bei ausgezeichneter elektrischer Isolation besser ist. Dadurch ist der Abstand der Heizwendel von der Kochfläche und damit dem Kochtopfboden geringer (fast um die Hälfte des bisher üblichen Wertes), so daß trotz eines weiteren Zwischengliedes, nämlich dem Mantel des Rohrheizkörpers, eine direktere Wärmeübertragung möglich ist. Durch die federnde Andrückung der Rohrheizkörper an die Unterseite der Kochplatte ist für eine dauerhafte Anlage ohne störende Geräusche bei Erwärmung oder Abkühlung gesorgt und die Zwischenschaltung der hitzebeständigen Isolierung sorgt für den guten Wirkungsgrad auch in stationärem Zustand, wobei vorzugsweise eine relativ feste Zwischenlage oder -schicht an der Oberseite der Isolierung dafür sorgt, daß sich die Rohrheizkörper trotz des federnden Andruckes nicht im Laufe des Betriebes mehr als vorgesehen in sie eingraben.

Weitere Merkmale von vorteilhaften Ausbildungen der Erfindung gehen aus den abhängigen Ansprüchen hervor.

Ausführungsbeispiele der Erfindung sind in de Zeichnungen dargestellt und werden im folgenden näher erläutert. Es zeigen:
Fig. 1 einen senkrechten Schnitt durch eine Kochplatte,
Fig. 2 eine teilweise aufgebrochene Unteransicht der Kochplatte,
Fig. 3 den Kochplattenkörper im Schnitt,
Fig. 4 einen Längsschnitt durch eine andere Bauform mit den gleichen Hauptmerkmalen,
Fig. 5 und 6 Details der Befestigung der Kochplatte nach Fig. 4,
Fig. 7 einen Teilschnitt durch eine Ausführungsform mit einer anderen Isolierung,
Fig. 8 einen Teilschnitt durch die Ausführungsform nach Fig. 7 mit einer unter die Isolation gelegten Tragscheibe und einer Ausführung der Kochplattenbefestigung,
Fig. 9 ein Detail der Abstützung des Bodenblechs nach den Fig. 7 und 8, und
Fig. 10 eine Ausführungsform der Isolierung.

In den Figuren 1 bis 3 ist eine Elektrokochplatte 11 gezeigt, die einen Kochplattenkörper 12 besitzt, der aus einer kreisrunden Scheibe, vorzugsweise aus nichtrostendem Chromstahl, besteht, die einen Außenrand 13 und einen Innenrand 14 aufweist, die im wesentlichen senkrecht nach unten gerichtet sind. Der Innenrand 14 schließt eine Öffnung 15 ein, die dazu bestimmt ist, einen strichliert angedeuteten üblichen Temperaturfühler 17 in Form einer an den Kochtopfboden federnd und andrückbaren, mit Ausdehnungsflüssigkeit gefüllten Fühlerdose aufzunehmen. Für sie ist eine Traghülse 16 in die Öffnung eingepreßt, die mit einem oberen Flansch die Bewegung der Fühlerdose nach oben begrenzt und diese mit einem unteren Flansch begrenzt beweglich festlegt. Diese Anordnung ist beispielsweise in der DE-C-2 422 678 (entsprechend GB-A-1 509 078) eingehend beschrieben, auf die wegen Details Bezug genommen wird.

Der Außenrand 13 ist nach einem abgerundeten Obergang relativ dünn und hat eine dreiecksförmige umlaufende Einkerbung 18 (Fig. 3) in die ein Überfallrand 19 in Form eines aus einem dünnen rostfreien Stahlblech hergestellten profilierten Ringes eingeschnappt ist. Der Querschnitt des Überfallrandes ist ein umgekehrtes, unsymmetrisches, relativ flaches, abgerundetes V. Der ringförmige Raum zwischen Außen- und Innenrand 13, 14 wird von einem Bodenblech 20 abgeschlossen, das kreisringförmig ist und in seinem Mittelbereich mit der Traghülse 16 z. B. durch Schweißung verbunden ist. Der aufwärts gerichtete und mit Vorsprüngen 22 versehene äußere Rand 23 des Bodenblechs liegt in später anhand der Fig. 9 und 10 noch erläuterter Weise auf der Unterkante des Randes 13 auf, stützt sich dort ab und zentriert sich an dem Rand.

Auf dem Bodenblech liegt ein Federteil 24 auf, das die Form eines im dargestellten Beispiel achtstrahligen Sternes mit einem Mittelloch hat (Fig. 2) und aus einem Federblech besteht. Von der ringförmigen Nabe ragen als Strahlen des Sterns acht Federelemente 25 in Form aufwärts gebogener Blattfederarme nach außen. Das Bodenblech 20 ist derart mit Versteifungssicken versehen, daß das Federteil und die Federelemente jeweils in dem tieferen Teil des Bodenblechs liegen.

Die Federelemente 25 drücken im mittleren Bereich der zwischen Innen- und Außenrand gebildeten Heizringzone, d. h. in Bezug auf die gesamte Kochplatte, relativ weit außen auf eine Tragscheibe 26, die als ringförmige, ebene Blechscheibe in dem vom Bodenblech 20 eingeschlossenen Ringraum 27 liegt und die Unterseite einer Isolierung 28 abdeckt, die im dargestellten Beispiel aus zwei Lagen besteht. Die untere, dickere Lage besteht aus einem gepreßten Schütt-Isoliermaterial, vorzugsweise einem flockigen bis pulverförmigen A1₂0₃, das zur Bildung einer im wesentlichen ebenen Ringscheibe verpreßt ist. Dieses Material hat eine sehr hohe thermische Isolierfähigkeit, ist jedoch mechanisch nicht sehr fest. Als Stützlage kann beispielsweise ein Glasgewebe die Ober- und/oder Unterseite abdecken. Zum Schutz dieses Glasgewebes vor den hohen Temperaturen am Rohrheizkörper ist über diese erste Lage 29 eine zweite Isolierschicht 30 gelegt, die aus einem Vlies aus einem anorganischen fasrigen Isoliermaterial besteht. Es handelt sich dabei um Fasern aus A1₂0₃, die eine gute mechanische Festigkeit mit einer hohen Wärmebeständigkeit verbinden.

Die aus den Lagen 29 und 30 bestehende Isolierung 28 wird durch die Federelemente 25 gegen die Unterseite von Rohrheizkörpern 31 gepreßt und drückt deren abgeflachte Oberseite gegen die Unterseite des Kochplattenkörpers. In diesem beheizten Ringbereich ist der Kochplattenkörper an der Oberseite zur Bildung einer Kochfläche 32 bestmöglich eben.

Die Rohrheizkörper bestehen in üblicher Weise aus einem metallischen Mantel aus rostfreiem Stahl sehr geringer Dicke (weniger als 0,4 mm, vorzugsweise 0,3 mm), in dem in hochverdichteter, elektrisch isolierender Einbettmasse wendelförmige Heizwiderstände 33 liegen. Der Mantel 34 des Rohrheizkörpers ist unter Schaffung der oberen Kontaktfläche dreiecksförmig verformt und hat Breitenabmessungen von 4 mm oder weniger, so daß sich ein sehr flexibler Heizkörper ergibt, der in die Form eines Spiral-Ringes gebogen ist und unter dem Druck des Federelementes 25 und der Zwischenlage der Isolierung mit gutem Wärmekontakt an die Unterseite des Kochplattenkörpers angepreßt wird.

Im vorliegenden Fall besteht der Heizwiderstand aus einer Spirale, die im inneren und äußeren Bereich des Ringraums 27 nach unten gerichtete Abbiegungen 35 hat, an die die Kochplattenanschlüsse 36 angeschweißt sind. Ein Temperaturbegrenzer 37 ist bei einem Anschluß zwischengeschaltet und fühlt die Unterseite des Rohrheizkörpers ab. Die Anschlüsse führen zu einem Anschlußstück 38, das an einem seitlich hervorragenden, am Bodenblech befestigten Anschlußblech angebracht ist und sind dort mit den vom Schalter oder Regler kommenden Anschlußleitungen zu verbinden. Der Heizwiderstand kann auch als Tandemspirale ausgebildet sein, d. h. zwei koaxial verlaufende Spiralen gleichen Durchmessers, die elektrisch parallel geschaltet sind. Sie haben eine größere wärmeabgebende Fläche und können mit sehr geringem Biegeradius gebogen werden.

Die Tragscheibe 26 kann zur Erhöhung der Steifigkeit gerippt sein. Es wird eine Elektrokochplatte geschaffen, die einen dünnen und ggf. korrosionsgeschützten Kochplattenkörper mit Dicken-Abmessungen von weniger als 3 mm hat und an die von der Unterseite her flexible und sich leicht anlegende Rohrheizkörper über eine wirksame Isolierung angepreßt werden. Der beheizte Ringraum 27 ist abgeschlossen, so daß auch durch Konvektion keine Wärmeverluste zu befürchten sind. Durch den guten Kontakt der relativ weit auseinanderliegenden Rohrheizkörper, deren Abstand voneinander rund das 1 1/2-fache der Breiten-Abmessungen beträgt, wird die Temperatur im Rohrheizkörper relativ gering gehalten, so daß er nicht zum Durchbrennen neigt. Die Federelemente haben einen ausreichenden Federweg, um die Andrückung über die Isolation auch dann sicherzustellen, wenn sich im Betrieb die Isolation etwas zusammendrückt. Die Kochplatte ist mit geringerem Materialaufwand herzustellen und mit besserem Wirkungsgrad zu betreiben als andere, von ihrem Gebrauchswert her vergleichbare Kochplatten.

Die Ausführung nach Fig. 4 unterscheidet sich von der nach Figuren 1 bis 3 dadurch, daß die Kochplatte keinen mittleren Temperaturfühler besitzt, so daß der Kochplattenkörper 12a keine mittlere Öffnung besitzt, sondern an dieser Stelle nur etwas eingeprägt ist, so daß die ringförmige, ebene Kochfläche 32 dagegen abgesetzt ist. Bei allen Ausführungsformen tragen gleiche Teile gleiches Bezugszeichen.

Dementsprechend hat der Kochplattenkörper auch keinen Innenrand, so daß der innere Ringraum 27a die gesamte Kochplattenunterseite umfaßt. Die Gestaltung des Außen- und Überfallrandes 13, 19 ist gleich wie bei Fig. 1. Das Bodenblech 20a geht über die gesamte Kochplattenunterseite durch und ist im Bereich des Außenrandes 13 nicht nur abgestützt, sondern auch befestigt. Parallel zu ihm liegt mit Abstand dazu eine Tragscheibe 26a, die eine kreisförmige Blechscheibe ist und gleichzeitig die Funktion des Federteils übernimmt, in dem aus ihr im vorliegenden Beispiel radial nach innen gerichtete Lappen oder Arme ausgestanzt sind, die nach unten abgebogen sind und die Federelemente 25a bilden, die sich an dem Bodenblech 20a federnd abstützen. Die Tragscheibe 26 drückt gleichmäßig auf die Isolierung 28a, die im vorliegenden Falle aus einer einzigen Schicht gepreßten anorganischen Isoliermaterials besteht, die an der Oberseite mit einer Beschichtung 39 versehen ist, die die Isolierung vor der thermischen und mechanischen Einwirkung der Rohrheizkörper schützt. Es kann sich dabei um eine Asbestfaserschicht oder eine keramische Schicht handeln.

Es ist zu erkennen, daß durch die Benutzung der Tragscheibe zur Abfederung ein Teil eingespart wird, obwohl in diesem Falle die Tragscheibe aus einem Federmaterial herzustellen ist. In Fig. 4 ist auch die Kochplattenbefestigung dargestellt. Der Überfallrand 19 liegt mit seiner äußeren unteren Kante auf einer Stufe einer Herdplatte oder Kochmulde 40 auf, die im Bereich eines schräg aufwärts gerichteten Überlauf- oder Süllrandes 41 liegt, der die Einbauöffnung 42 der Herdplatte umgibt. Der Herd oder die Kochmulde wird nach unten durch ein Abdeckblech 43 abgeschlossen, das an der Unterseite der Herdplatte abgestützt ist. Die Kochplatte wird an dieses Abdeckblech, dessen Funktion bei einer anderen Herdbauart auch von einem entsprechenden Bügel übernommen werden könnte, durch mehrere, vorzugsweise drei Befestigungselemente oder Laschen 44 niedergehalten, die in den Figuren 5 und 6 detailliert dargestellt sind. Sie sind an der Aussenseite des Randes 13 durch Punktschweißung befestigt und ragen als schmale Streifen senkrecht nach unten. An ihrem Ende haben sie durch eine widerhakenartige Umbiegung gebildete Vorsprünge 45, die durch Öffnungen 46 in dem Abdeckblech 43 sowie durch entsprechende, jedoch dagegen versetzte Öffnungen 47 in einer bügelförmigen Blattfeder 48 hindurchragen. Diese ist einseitig an dem Abdeckblech 43 angebracht und stützt sich mit der anderen Seite zur Erhöhung der Federkraft ebenfalls an dieser ab. Die Öffnung 47 befindet sich im Mittelbereich der Blattfeder 48. Es ist zu erkennen, daß durch den Versatz der Öffnungen zusammen mit der widerhakenartigen Schräge des Vorsprungs 45 beim Einschieben der Laschen 44 durch beide Öffnungen sich die Lasche etwas elastisch verbiegen muß, bis der Vorsprung die Unterseite der Blattfeder 48 erreicht hat. Auf diese Weise wird sichergestellt, daß der Vorsprung 45 an der Blattfeder gesichert gehalten wird, so daß ein versehentliches Lösen unmöglich ist. Beim Einbau wird die Kochplatte aufgesetzt, bis der Überfallrand 19 auf der entsprechenden Stelle der Herdplatte aufliegt und dann wird die Feder 48 so weit nach oben gedrückt, bis der Vorsprung 45 eingerastet ist. Da an dem Einrastvorgang nur jeweils eine Kante der Öffnung beteiligt ist (in Fig. 5 die rechte Kante der Öffnung 46 und die linke Kante der Öffnung 47), könnten die Öffnungen auch durch entsprechende Kantenanordnungen ersetzt werden. Die Befestigungselemente 44 bilden auch die Verdrehsicherung der Kochplatte. Aus Fig. 5 ist noch die Abstützung und Zentrierung des Bodenblechs 20a am Rand 13 zu erkennen. Der Rand wird in einer winkelförmigen Ausprägung des Bodenblechs aufgenommen.

In Fig. 7 ist eine Elektrokochplatte dargestellt, die der nach Fig. 1 bis auf die Isolierung entspricht. Die hier gezeigte Isolierung 28b besteht aus einem gepreßten anorganischen Isoliermaterial, beispielsweise einem A1₂0₃ -Faservlies, in das auf der Ober- und Unterseite eine Armierung 49 in Form eines Drahtgewebes aus rostfreiem Stahldraht so weit eingepreßt ist, daß es mit der Isolierung fest verbunden ist, jedoch die Außenseiten der Isolierung bildet. Dies geschieht am besten bei der Naßverpressung der Isolierung. Durch die Armierung, die auch aus einer anderen Metallstruktur, beispielsweise einem mit entsprechenden Ausstanzungen versehenen Blech bestehen könnte, wird ein außerordentlich strapazierfähiges starres Isolierteil gebildet, das trotzdem eine sehr gute Wärmeisolation bildet. Die Rohrheizkörper liegen an der Armierung nur punktförmig an. Trotzdem wird die Andruckkraft sicher übertragen und die Federelemente 25 können unmittelbar ohne Tragscheibe auf die Unterseiten-Armierung einwirken. Die Befestigung des Bodenblechs 20b erfolgt durch Umbördeln der Traghülse 16.

In Fig. 8 ist eine Variante der Kochplattenbefestigung an dem Abdeckblech 43c dargestellt. In diesem Falle ist eine Lasche an der Innenseite des Randes 13 angepunktet, die durch Öffnungen in dem Bodenblech 20c hindurchragt. Diese Lasche 44c ist durch eine Öffnung im Abdeckblech 43c gesteckt und durch Verdrehen der Blechlasche gesichert. Das verdrehte Ende bildet eine Flachsteckzunge 50, auf die ein Stecker einer Erdungsleitung gesteckt werden kann.

In Fig. 9 ist die Abstützung des Bodenblechs 20c auf der unteren Kante des Randes 13 stark vergrößert im Detail dargestellt. Das Bodenblech hat im Bereich seines äußeren aufwärts gerichteten Randes stellenweise ausgeprägte Vorsprünge 22, auf denen sich die Unterkante des Randes 13 abstützt. Der restliche aufwärts gerichtete Rand 23 des Bodenblechs ragt mit der Innenfläche des Randes 13 zur Zentrierung zusammen.

In Fig. 10 ist eine Isolierung 28d dargestellt, die an ihrer Oberseite eine pyramidenförmige Profilierung hat. Bei diesem relativ festen Isoliermaterial wird durch die Profilierung erreicht, daß die Rohrheizkörper nur weitgehend punktförmig anliegen und sich evtl. Fertigungsungenauigkeiten bei der Isolierkörperfertigung durch partielles Eindrücken der Rohrheizkörper ausgleichen. Außerdem wird durch die Punktanlage die Wärmeübertragung verringert.

## Patentansprüche

1. Mit zugehörigen Einbauteilen zusammenwirkende Elektrokochplatte mit einem Kochplattenkörper (12, 12a) aus Metall, der im beheizten Bereich eine obere im wesentlichen geschlossene, ebene Kochfläche und einen äußeren, von der Kochfläche (32) im wesentlichen senkrecht abwärts gerichteten Außenrand (13) hat, dem mehrere Befestigungselemente (44, 44c) zugeordnet sind, die mit den Einbauteilen (43, 43c, 48) für die Elektrokochplatte (11) zusammenwirken, dadurch gekennzeichnet, daß die Befestigungselemente (44, 44c) im wesentlichen vertikal gerichtete, am Außenrand (13) fest angebrachte Laschen sind, die durch einzelne, für die Laschen vorgesehene Öffnungen (46, 47) der Einbauteile (43, 43c, 48) von oben hindurchragen und diese zur formschlüssigen Festlegung der Elektrokochplatte (11) in vertikaler und in Umfangsrichtung mit Vorsprüngen (45, 50) hintergreifen.

2. Elektrokochplatte nach Anspruch 1, dadurch gekennzeichnet, daß die Vorsprünge (45) widerhakenartig ausgebildet sind und hinter an den Einbauteilen (43) angebrachte Blattfedern (48) greifen.

3. Elektrokochplatte nach Anspruch 2, dadurch gekennzeichnet, daß die Einbauteile (43, 48) zwei in Einschieberichtung der Laschen (44) hintereinanderliegende, vorzugsweise an versetzten Öffnungen (46, 47) ausgebildete Kanten aufweisen, die quer zu dieser Einschieberichtung einen geringeren Abstand voneinander haben, als die entsprechenden Abmessungen von Lasche (44) und Vorsprung (45).

4. Elektrokochplatte nach einem der Ansprüche 2 oder 3, dadurch gekennzeichnet, daß an dem laschenförmigen Befestigungselement (44c) eine Steckzunge (50) für einen Erdungsanschluß angeformt ist.

5. Elektrokochplatte nach einem der vorhergehenden Ansprüche, dadurch gekennzeichnet, daß wenigstens ein Federelement (25, 25a) zur federnden Andrückung eines dünnen und flexiblen Rohrheizkörpers (31) an die Unterseite des vorzugsweise aus Stahl mit einer Dicke von weniger als 3 mm bestehenden Kochplattenkörpers (12, 12a) vorgesehen ist, daß das Federelement (25, 25a) unter Zwischenschaltung einer hitzebeständigen Isolierung (28, 28a, 28b, 28d) auf die Rohrheizkörper (31) wirkt und sich an einem Bodenblech (20, 20a, 20c) der Kochplatte abstützt.

6. Elektrokochplatte nach einem der vorhergehenden Ansprüche, dadurch gekennzeichnet, daß der Kochplattenkörper (12) im unbeheizten Mittelbereich eine Fühleröffnung (15) für eine Temperaturfühlerdose (17) hat, die von einem abwärts gerichteten Innenrand (14) des Kochplattenkörpers umgeben ist, und in die vorzugsweise eine Traghülse (16) für die Temperaturfühlerdose (17) eingepreßt ist.

7. Elektrokochplatte nach einem der Ansprüche 5 oder 6, dadurch gekennzeichnet, daß das Bodenblech (20) auf der Unterkante des Außenrandes (13) aufliegt und daran zentriert ist sowie ggf. im Randbereich ausgeprägte Vorsprünge (22) aufweist, auf denen der Außenrand (13) des Kochplattenkörpers (12) abgestützt ist und vorzugsweise im Mittelbereich mit der Traghülse (16) verbunden ist.

8. Elektrokochplatte nach einem der Ansprüche 5 bis 7, dadurch gekennzeichnet, daß die Windungen des spiralig angeordneten Rohrheizkörpers (31) in einem Abstand voneinander liegen, der wesentlich größer ist als die Breite der Rohrheizkörper (31), wobei vorzugsweise der Rohrheizkörper (31) Breitenabmessungen von 5,5 mm oder weniger und ihr Mantel (34) eine Wandstärke von 0,4 mm oder weniger hat.

9. Elektrokochplatte nach einem der Ansprüche 5 bis 8, dadurch gekennzeichnet, daß der Rohrheizkörper (31) zwei als Tandemspirale gewickelte Heizwiderstandsdrähte aufweist.

10. Elektrokochplatte nach einem der Ansprüche 5 bis 9, dadurch gekennzeichnet, daß die Isolierung (28b) an ihrer Ober- und/oder Unterseite eine Armierung (49) aufweist, die vorzugsweise aus einer durchbrochenen Metallstruktur, vorzugsweise einem Stahldrahtgewebe besteht, die in das Isoliermaterial an der Oberfläche eingepreßt ist.

11. Elektrokochplatte nach einem der Ansprüche 5 bis 10, dadurch gekennzeichnet, daß die Isolierung mehrschichtig ausgeführt ist und insbesondere aus einer an dem Rohrheizkörper (31) anliegenden Schicht (30) aus einem Faser-Isoliermaterial und einer darunter angeordneten Schicht (29) aus gepreßtem Schütt-Isoliermaterial oder hochisolierendem Feststoff besteht sowie ggf. an ihrer Ober- und/oder Unterseite mit einer wärmefesten Beschichtung (39) versehen ist und/oder an ihrer Oberseite eine Profilierung aufweist.

12. Elektrokochplatte nach einem der Ansprüche 5 bis 11, dadurch gekennzeichnet, daß die Unterseite der Isolierung (28, 28a) von einer ggf. aus verripptem Blech bestehenden Tragscheibe (26, 26a) überdeckt ist, auf die die Federelemente einwirken.

13. Elektrokochplatte nach einem der Ansprüche 5 bis 12, dadurch gekennzeichnet, daß die Federelemente (25, 25a) einen Federweg haben, der größer ist als die Dauerverformung der Isolierung (28, 28a, 28b, 28d), und insbesondere als vorzugsweise aus der Tragscheibe (26a) ausgestanzte und abgebogene Blattfedern ausgebildet sind und vorzugsweise als mehrere sternförmig verlaufende Arme von einem gemeinsamen Teil (24, 26a) ausgehen, die in Sicken (21) des Bodenblechs (20) verlaufen können.

## Claims

1. Electric hotplate cooperating with associated built-in parts with a metal hotplate body (12, 12a) having in the heated area an upper, substantially closed, planar cooking surface and an outer rim (13) directed substantially vertically downwards from the cooking surface (32) and with which are associated several fastening elements (44, 44c), which cooperate with the built-in parts (43, 43c, 48) for the electric hotplate (11), characterized in that the fastening elements (44, 44c) are essentially vertically directed clips fixed to the outer rim (13) projecting from above through individual openings (46, 47) of the built-in parts (43, 43c, 48) provided for the said clips and for the positive fixing of the electric hotplate (11) engage vertically and circumferentially behind the same with projections (45, 50).

2. Electric hotplate according to claim 1, characterized in that the projections (45) are constructed in barb-like manner and engage behind leaf springs (48) fitted to the built-in parts (43).

3. Electric hotplate according to claim 2, characterized in that the built-in parts (43, 48) have two edges succeeding one another in the insertion direction of clips (44) and preferably formed on displaced openings (46, 47) and which at right angles to said insertion direction have a smaller reciprocal spacing than the corresponding dimensions of clip (44) and projection (45).

4. Electric hotplate according to one of the claims 2 or 3, characterized in that an insertion tongue (50) for an earthing connection is shaped onto the clip-like fastening element (44c).

5. Electric hotplate according to one of the preceding claims, characterized in that at least one spring element (25, 25a) is provided for the resilient pressing of a thin, flexible tubular heater (31) onto the underside of the preferably less than 3mm thick, steel hotplate body (12, 12a) and that the spring element (25, 25a) acts on the tubular heater (31), accompanied by the interposing of heat-resistant insulation (28, 28a, 28b, 28d) and is supported on a base sheet (20, 20a, 20c) of the hotplate.

6. Electric hotplate according to one of the preceding claims, characterized in that in the unheated central area, the hotplate body (12) has a sensor opening (15) for a temperature sensor means (17) surrounded by a downwardly directed inner rim (14) of the hotplate body and into which is preferably pressed a support sleeve (16) for the temperature sensor means (17).

7. Electric hotplate according to one of the claims 5 or 6, characterized in that the base sheet (20) rests on the lower edge of the outer rim (13) and is centred thereon, as well as optionally having projections (22) stamped out in the marginal region and on which is supported the outer rim (13) of the hotplate body (12), preferably being connected in the central region to support sleeve (16).

8. Electric hotplate according to one of the claims 5 to 7, characterized in that the turns of the spirally arranged tubular heater (31) have a spacing from one another which is much larger than the width of the tubular heater (31) and preferably the latter has width dimensions of 5.5 mm or less and its casing (34) a wall thickness of 0.4 mm or less.

9. Electric hotplate according to one of the claims 5 to 8, characterized in that the tubular heater (31) has two heating resistor wires wound as a tandem coil.

10. Electric hotplate according to one of the claims 5 to 9, characterized in that on its top and/or bottom the insulation (28b) has a reinforcement (49), which is preferably constituted by a perforated metal structure, preferably a steel wire gauze, which is pressed into the insulating material at its surface.

11. Electric hotplate according to one of the claims 5 to 10, characterized in that the insulation is in multilayer form and in particular comprises a layer (30) of a fibrous insulating material engaging on tubular heater (31) and below the same a layer (29) of compressed loose insulating material or highly insulating solid, as well as optionally being provided on its top and/or bottom with a heat-resistant coating (39) and /or on its top with a profiling.

12. Electric hotplate according to one of the claims 5 to 11, characterized in that the bottom of the insulation (28, 28a) is covered by a support disk (26, 26a) optionally comprising a ribbed metal plate and on same act the spring elements.

13. Electric hotplate according to one of the claims 5 to 12, characterized in that the spring elements (25, 25a) have a spring displacement, which is greater than the permanent deformation of the insulation (28, 28a, 28b, 28d) and are in particular preferably formed by leaf springs stamped out and bent downwards from the support disk (26a) and preferably emanate in the form of several radially directed arms from a common part (24, 26a), which can be located in grooves (21) of the base plate (20).

## Revendications

1. Réchaud électrique associé à des éléments incorporés faisant partie d'un corps de plaque de cuisson (12, 12a) en métal, qui comporte dans la zone chauffée une surface de cuisson supérieure, essentiellement fermée et plane et un bord extérieur (13) essentiellement dirigé vers le bas, perpendiculairement à la surface de cuisson (32), auquel sont adjoints plusieurs éléments de fixation (44, 44c) qui sont associés aux éléments incorporés (43, 43c, 48) du réchaud (11), caractérisé en ce que les éléments de fixation (44, 44c) sont des attaches appliquées de manière fixe sur le bord extérieur (13) et dirigées de manière sensiblement verticale; qui font saillie, venant du haut, à travers des ouvertures individuelles (46, 47), prévues pour les attaches dans les éléments incorporés (43, 43c, 48) et saisissent par en-dessous 'ceux-ci pour assurer la fixation par encastrement du réchaud électrique (11) au moyen de saillies (45, 50) suivant la direction verticale et suivant la direction périphérique.

2. Réchaud électrique selon la revendication 1, caractérisé en ce que les saillies (45) sont constituées comme des crochets et saisissent par derrière des ressorts à lames (48) fixés sur les éléments incorporés (43).

3. Réchaud électrique selon la revendication 2, caractérisé en ce que les éléments incorporés (43, 48) présentent deux bords constitués de préférence sur des ouvertures décalées (46, 47) et situés l'un derrière l'autre suivant la direction d'introduction des attaches (44), qui sont à une distance l'un de l'autre inférieure aux dimensions correspondantes de l'attache (44) et de la saillie (45).

4. Réchaud électrique selon l'une des revendications 2 ou 3, caractérisé en ce qu'une languette de fixation (50) pour une mise à la terre conformée sur l'élément de fixation en forme d'attache (44c).

5. Réchaud électrique selon l'une des revendications qui précèdent, caractérisé en ce qu'au moins un élément de ressort (25, 25a) est prévu pour l'appui élastique d'un élément de chauffage tubulaire mince et flexible (31) sur la face inférieure du corps de réchaud (12, 12a), constitué de préférence en acier d'une épaisseur inférieure à 3 mm et en ce que l'élément de ressort (25, 25a) agit sur l'élément de chauffage (31) avec interposition d'une isolation résistant à la chaleur (28, 28a, 18b, 28d) et s'appuie sur une tôle de base (20, 20a, 20c) du réchaud.

6. Réchaud électrique selon l'une des revendications qui précèdent caractérisé en ce que le corps de réchaud (12) a dans la zone centrale non chauffée une ouverture (15) pour une boîte de sonde température (17), qui est entourée par un bord intérieur (14) dirigé vers le bas du corps de réchaud et dans laquelle est enfoncé de préférence un manchon support (16) pour la boite de sonde de température (17).

7. Réchaud électrique selon l'une des revendications 5 ou 6, caractérisé en ce que la tôle de base (20) s'appuie sur l'arête inférieure du bord extérieur (13) et est centrée sur celle-ci et présente, le cas échéant, dans la région du bord, des saillies (22) sur lesquelles est appuyé le bord extérieur (13) du corps de réchaud (12) et est en outre reliée, de préférence dans la zone centrale, avec le manchon-support (16).

8. Réchaud électrique selon l'une des revendications 5 à 7, caractérisé en ce que les spires de l'élément de chauffage tubulaire (31) disposé en spirale ont un espacement entre elles nettement supérieur à la largeur de l'élément de chauffage tubulaire (31), l'élément de chauffage tubulaire (31) ayant des dimensions en largeur de 5,5 mm ou moins et son enveloppe (34) une épaisseur de paroi de 0,4 mm ou moins.

9. Réchaud électrique selon l'une des revendications 5 à 8, caractérisé en ce que l'élément de chauffage tubulaire (31) présente deux fils conducteurs chauffants enroulés sous forme de spirale double.

10. Réchaud électrique selon l'une des revendications 5 à 9 caractérisé en ce que l'isolation (28b) présente sur sa face supérieure et/ou inférieure constituée de préférence par une structure de métal ajourée soit de préférence une texture de fils d'acier, qui est enfoncée dans la surface de la matière isolante.

11. Réchaud électrique selon l'une des revendications 5 à 10, caractérisé en ce que l'isolation est réalisée avec plusieurs couches et en ce que, en particulier, la couche (30) adjacente à l'élément de chauffage tubulaire (31) est constituée par une matière isolante fibreuse et une couche (29) disposée en-dessous par une matière isolante en vrac comprimée ou par une matière solide très isolante et est, le cas échéant, pourvue sur sa face supérieure et/ou inférieure d'un revêtement (39) résistant à la chaleur et/ou présente une partie profilée sur sa face supérieure.

12. Réchaud électrique selon l'une des revendications 5 à 11, caractérisé en ce que la face inférieure de l'isolation (28, 28a) est recouverte d'une plaque-support (26, 26a) constituée éventuellement par une tôle nervurée sur laquelle agissent les éléments de ressort.

13. Réchaud électrique selon l'une des revendications 5 à 12 caractérisé en ce que les éléments de ressort (25, 25a) ont une course élastique qui est plus grande que la déformation permanente de l'isolation (28, 28a, 28b, 28d) et sont en particulier constitués par des ressorts à lames, préférence découpés dans la plaque-support (26a) et courbés, et partent de préférence d'une partie commune (24, 26a) en forme de bras, s'étendant en étoile, qui peuvent se déployer dans les moulures (21) de la tôle de base (20).
